# EUROPÄISCHE PATENTANMELDUNG

(11) **EP 1 820 414 A1**
(43) Veröffentlichungstag der Anmeldung: **22.08.2007**
(21) Anmeldenummer: 07000234.0
(22) Anmeldetag: 08.01.2007
(51) Int. Cl.: A43B 17/02, A43B 17/00, A43B 13/12, A43B 13/14, A43B 13/18

(54) **Einlegesohle und orthopäischer Schuh hierfür**

(30) Priorität: 15.02.2006 DE 202006002484 U
(71) Anmelder: OFA Bamberg GmbH, 96052 Bamberg (DE)
(72) Erfinder: Gebuhr, Helmut, 96047 Bamberg (DE)
(74) Vertreter: LENZING GERBER

(57) **Zusammenfassung**

Die Erfindung betrifft eine Einlegesohle (1) mit auf der Oberseite (O) verteilt angeordneten Erhöhungen zur Stimulation von Nerven in bestimmten Fußzonen, wobei dass sich eine erste Erhöhung (4) quer zur Fußlängsachse im Bereich der Mittelfußknochen über mehr als 80%, insbesondere über die gesamte, Breite des Fußes im Bereich der Mittelfußknochen erstreckt, und im Bereich des vorderen Fersenbeins jeweils mindestens eine keilförmige Erhöhung (7,8) rechts und links im Bereich der Innen-(5) und Außenseite (6) des Fußes angeordnet sind, deren höchster Punkt (7', 8') jeweils am äußeren Rand der Sohle (1) ist.

## Beschreibung

Die vorliegende Erfindung betrifft eine Einlegesohle mit auf der Oberseite verteilt angeordneten Erhöhungen zur Stimulation von Nerven in bestimmten Fußzonen.

Es ist allgemein bekannt, dass Fußfehlstellungen mittels Einlegesohlen in Schuhen therapierbar und behebbar sind. Die Einlegesohlen weisen idR verschiedenste Erhöhungen auf, um die Fußstellung zu korrigieren.

Es ist ferner bekannt, dass durch Massage oder Druckbeaufschlagung Nerven in der Fußsohle angeregt werden, die Einfluß auf bestimmte Organe, Muskeln und Bewegungsapparate des Körpers haben.

Aufgabe der vorliegenden Erfindung ist es, eine Einlegesohle bereitzustellen, die Schmerzen im Rücken, am Nacken und in den Schultern lindert, welche durch langes Stehen oder Sitzen hervorgerufen werden. diese Aufgabe wird mit einer Einlegesohle mit den Merkmalen des Anspruchs 1 gelöst. Weitere vorteilhafte Ausgestaltungen der erfindungsgemäßen Einlegesohle ergeben sich durch die Merkmale der auf den Anspruch 1 rückbezogenen Ansprüche 2 bis 9. Es wird ferner ein Schuh beansprucht, der für den Einsatz der Einlegesohle nach einem der Ansprüche 1 bis 9 konzipiert ist, wobei der Schuh eine spezielle Sohle aufweist, welche die Wirkung der Einlegesohle unterstützt und verstärkt.

Die Einlegesohle weist an ihrer Oberseite mehrere Erhöhungen auf, die gezielt die Nerven für die Lendenwirbelsäule, das Becken und den Schulterbereich stimulieren, wodurch sich die betreffenden Körperbereiche durch das Tragen des Schuhs mit der erfindungsgemäßen Einlegesohle entspannen und lockern, wodurch Schmerzen gelindert oder von vornherein vermieden werden. Gerade die Kombination der drei ausgewählten Bereiche, in denen die Erhöhungen angeordnet sind, führt zu einer Entspannung des gesamten Rückens, wodurch die die Einlegesohle tragende Person über länger Zeit sitzen oder stehen kann, ohne dass Verspannungen auftreten.

Die Erhöhungen sind dabei derart über der Sohlenoberfläche verteilt, dass die Nervenzellen der entsprechenden Körperbereiche stimuliert werden. Ihre Höhe ist dabei an die Fußgröße anzupassen. Es hat sich als sinnvoll herausgestellt, dass die Erhöhung im Bereich der Mittelfußknochen maximal eine Höhe von ca. 0,1 bis 0,5 cm hat. Unter Höhe der Erhöhung wird dabei allgemein der Abstand von der nicht erhöhten Oberfläche der Einlegesohle bis zu Oberseite der Erhöhung verstanden.

Die beiden im Bereich des vorderen Fersenbeins außen und innen angeordneten keilförmigen Erhöhungen stimulieren die Lendenwirbelsäule sowie das Becken. Die keilförmigen Erhöhungen weisen mit ihrer höchsten Erhebung zur Außenkante der Einlegesohle und flachen in Richtung Ferse und Fußspitze hin auf eine Höhe von 0 cm ab, derart, dass sie bündig an die Oberfläche der übrigen nicht erhöhten Einlegesohle anschließen.

Die keilförmige Erhöhung an der Innenseite der Einlegesohle erstreckt sich dabei über einen größeren Bereich in Längsrichtung der Einlegesohle als die an der Außenseite angeordnete keilförmige Erhöhung. Die keilförmigen Erhöhungen erstrecken sich ausgehend von der Außenkante der Einlegesohle hin zur Mittellinie der Einlegesohle jeweils nur über einen Bereich von ca. 10-25% der Sohlenbreite je Keil, so dass die Keilwirkung von der Person deutlich spürbar ist. Die keilförmigen Erhöhungen haben ihre maximale Höhe an den Außenkanten der Einlegesohle, wobei es möglich ist, ein Plateau um den höchsten Punkt herum auszubilden, von dem aus die Höhe in alle Richtungen stetig auf Null abnimmt.

Der erfindungsgemäße Schuh zeichnet sich vorteilhaft dadurch aus, dass er eine Gelenkstütze in Form eines Träger hat, die für Stabilität der Laufbewegung sorgt, und der aus einem Material mit einer Shore-Härte von ca. 75A gefertigt sein kann. Die übrige Laufsohle ist aus einem etwas weicheren Material ausgebildet, welches eine Shore-Härte von ca. 60A aufweist. Es ist möglich, dass das weichere Material um den Träger herum gespritzt wird, so dass sich eine stabile und robuste Einheit bildet. Die Schuhsohle kann ferner noch einen Dämpfungskeil aufweisen, der im Fersen- und Gelenkbereich angeordnet ist. Dieser hat eine Shore-Härte von ca. 40 - 45A. Die Form des Leisten des Schuhs ist speziell auf den Rücken ausgelegt, d.h. für vielsitzende Personen.

Nachfolgend wird anhand von Zeichnungen die erfindungsgemäße Einlegesohle sowie die Sohle des erfindungsgemäßen Schuhs näher erläutert.

Es zeigen:
- Fig. 1:: Draufsicht auf die erfindungsgemäße Einlegesohle;
- Fig. 2:: teilgeschnittene Seitenansicht der Einlegesohle gem. Fig. 1;
- Fig. 3:: Teilgeschnittene Seitenansicht der erfindungsgemäßen Schuhsohle;
- Fig. 4:: Draufsicht auf die Unterseite der Schuhsohle gem. Fig. 3.

Die Figur 1 zeigt die erfindungsgemäße Einlegesohle 1 die im Bereich der Mittelfußknochen eine sich über die Breite der Einlegesohle erstreckende Erhöhung 4 aufweist, die den Vorderfußbereich 2 von dem Fersenteil 3 trennt. Ca. im mittleren Bereich des Tarsus sind zwei keilförmige Erhöhungen 7, 8 angeordnet, deren höchsten Erhöhungen 7' und 8' sich im Kantenbereich der Innenkante 5 sowie Außenkante 6 der Einlegesohle 1 befinden. Die Erhöhungen 7 und 8 befinden sich somit im vorderen Bereich des Fersenbeines. Ausgehend von der erhöhten Kante 7' und 8' fallen die Erhöhungen 7 und 8 hin zu ihren Begrenzungslinien 7a und 8a ab, wobei die Begrenzungslinien 7a und 8a einen weichen Übergang zur Oberfläche O der Einlegesohle 1 bilden. Gleiches gilt für die Begrenzungslinien 4a und 4b der Erhöhung 4. An den äußeren Kanten 4c und 4d ist die Erhöhung 4 nicht abgeflacht.

Wie in Figur 2 dargestellt, besteht die erfindungsgemäße Einlegesohle 1 aus einem dreischichtigen Aufbau, bestehend aus einer unteren ersten Schicht 9, die aus einem weicheren Material als die mittlere zweite Schicht 10 gefertigt ist. Das Material der zweiten mittleren Schicht 10 bildet die Erhöhungen 4, 7 und 8 und ist in den Bereichen der Erhöhungen 4, 7 und 8 verdickt ausgebildet. Die zweite mittlere Schicht 10 ist von einer Deckschicht 11 vollständig überdeckt. Im Fersen- und Gelenkbereich ist die zweite mittlere Schicht 11 an ihren äußeren Seitenbereichen 12 leicht hochgezogen und bildet eine Art Wanne 12a, durch die der Fuß sicher auf der Einlegesohle 1 zentriert wird. Die Höhe H der Erhöhung 4 sowie der Erhöhungen 7 und 8 ist an die Fußgröße und Fußform entsprechend anzupassen, so dass ein erforderlicher Druck zur Stimulierung der Nerven der Fußzonen durch die Erhöhungen erfolgt. Es ist selbstverständlich möglich, die Form der Erhöhungen 4, 7 und 8 leicht abzuwandeln, um sie dem jeweiligen Fuß und seinen Reflexzonen anzupassen. Aufgrund der Fußanatomie ist die keilförmige Erhöhung 8 in ihrer Längserstreckung größer als die keilförmige Erhöhung 7 an der Außenseite des Fußes. Die keilförmigen Erhöhungen 7 und 8 erstrecken sich über weniger als ein Viertel der Breite der Einlegesohle im Bereich der keilförmigen Erhöhungen 7 und 8. Es ist jedoch denkbar, dass sich die keilförmigen Erhöhungen 7 und 8 bis zum Bereich der Mittellinie, welche in Figur 1 gestrichelt dargestellt ist, erstrecken. Um jedoch aufgrund der Keilwirkung die Nervenzellen in dem Bereichen besonders gut stimulieren zu können, sollte die Breite der keilförmigen Erhöhungen 7 und 8 nicht zu groß gewählt werden.

Die Figuren 3 und 4 zeigen eine teilgeschnittene Seitenansicht sowie eine Draufsicht auf die Unterseite der erfindungsgemäßen Schuhsohle S_{S}. Die Schuhsohle S_{S} weist einen Träger T auf, der ungefähr in der Fußmitte ein Mittelteil T_{M} hat, welches sich über die gesamte Breite der Schuhsohle S_{S} erstreckt. Vom Mittelteil T_{M} gehen stegförmige Träger T_{ST} aus, die sich bis zur Fußspitze und zum Fußende erstrecken. Die stegförmigen Träger T_{ST} sind relativ schmal im Vergleich zur Sohlenbreite ausgebildet. Der Träger T ist von einem weicheren Material M_{W} umspritzt, welches auch das Fersenteil F am Fußende bildet. Auf das weichere Material M_{W} ist, wie in Figur 3 dargestellt, ein Dämpfungskissen D aufgebracht, insbesondere aufgeklebt, welches als Dämpfungskeil im Fersen- und Gelenkbereich dient. Als Material für den Dämpfungskeil D wird vorzugsweise EVA (Ethylenvinylacetat) mit einer niedrigen Shore - Härte (ca. 40 - 45A) aufgrund der Abriebfestigkeit und Rutschfestigkeit gewählt. Das Material des Trägers T weist vorteilhaft eine Shore-Härte von ca. 75A auf und sorgt für Stabilität der Laufbewegung. Das weichere Material M_{W} der übrigen Laufsohle ist etwas weicher gestaltet und weist insbesondere eine Shore - Härte von ca. 60A auf. Der Träger hat eine stützende Funktion in der Laufsohle, wodurch sich eine feste Stabilität des Schuhes ergibt. Der Leisten des Schuhs ist speziell auf den Rücken ausgelegt. So haben vielsitzende Personen oft breitere Fußballen als der Durchschnitt der Bevölkerung. Dem wird durch gebogene, halbgebogene oder gerade Leisten Rechnung getragen, so dass der erfindungsgemäße Schuh und die erfindungsgemäße Einlegesohle für Spreiz-, Senk- oder gesunden Fuß verwendet werden kann.

Es ist selbstverständlich möglich, das vom Mittelteil T_{M} des Trägers T mehrere Stege T_{ST} ausgehen. Auch muß sich das Mittelteil T_{M} nicht über die gesamte Breite der Schuhsohle S_{S} erstrecken.

Durch die Kombination der erfindungsgemäßen Einlegesohle mit der erfindungsgemäßen Laufsohle eines Schuhs mit dem unterschiedlich harten Materialien und ggf. unter Berücksichtigung der Leistenform ergibt sich eine gleichmäßigere Verteilung der Belastungspunkte der Fußsohle bzw. Druckverteilung im Auftritt. Es ist selbstverständlich möglich, dass die erfindungsgemäße Einlegesohle auch ohne den erfindungsgemäßen Schuh in seiner speziell ausgestalteten Laufsohle verwendet wird. Voraussetzung ist zum Einen, die Form der Einlegesohle muss unverändert bleiben und zum Anderen muss der Schuh Einlagesohlen geeignet sein, da sonst das Fußgewölbe nicht ideal auf der Einlegesohle aufliegen kann.

## Patentansprüche

1. Einlegesohle (1) mit auf der Oberseite (O) verteilt angeordneten Erhöhungen zur Stimulation von Nerven in bestimmten Fußzonen, **dadurch gekennzeichnet, dass** sich eine erste Erhöhung (4) quer zur Fußlängsachse im Bereich der Mittelfußknochen über mehr als 80%, insbesondere über die gesamte, Breite des Fußes im Bereich der Mittelfußknochen erstreckt, und im Bereich des vorderen Fersenbeins jeweils mindestens eine keilförmige Erhöhung (7,8) rechts und links im Bereich der Innen- (5) und Außenseite (6) des Fußes angeordnet sind, deren höchster Punkt (7', 8') jeweils am äußeren Rand der Sohle (1) ist.

2. Einlegesohle (1) nach Anspruch 1, **dadurch gekennzeichnet, dass** sich die Erhöhung (4) im Bereich der Mittelfußknochen ausgehend von der Fußaußenseite (6) hin zur Fußinnenseite (5) verbreitert.

3. Einlegesohle (1) nach Anspruch 1 oder 2, **dadurch gekennzeichnet, dass** die Erhöhung (4) im Bereich der Mittelfußknochen an ihren Seiten (4a, 4b) abgeflacht ist und bündig an der sie umgebenden Oberfläche (O) des Einlegesohle (1) angrenzt.

4. Einlegesohle (1) nach einem der vorhergehenden Ansprüche, **dadurch gekennzeichnet, dass** die keilförmigen Erhöhungen (7, 8) einen höchsten Bereich (7', 8') aufweisen, der an der Innen- bzw. Außenseite (5, 6) der Einlegsohle (1) angeordnet ist, von dem aus die Höhe (H) der Erhöhung (7, 8) auf Null in alle Richtungen abnimmt.

5. Einlegesohle (1) nach einem der vorhergehenden Ansprüche, **dadurch gekennzeichnet, dass** die an der Innenseite des Fußes angeordnete keilförmige Erhöhung Nervenzellen für die Stimulation der Lendenwirbelsäule anregt, und dass die an der Außenseite des Fußes angeordnete keilförmige Erhöhung Nervenzellen für die Stimulation des Beckens anregt, und dass die Erhöhung im Bereich der Mittelfußknochen Nervenzellen für die Stimulation des Schulterbereichs anregt.

6. Einlegesohle (1) nach einem der vorhergehenden Ansprüche, **dadurch gekennzeichnet, dass** die Einlegesohle (1) eine erste untere weiche Schicht (9) aufweist, auf der eine zweite mittlere Schicht (10) angeordnet ist, deren Material härter als das der ersten unteren Schicht (9) ist, und das Material der zweiten mittleren Schicht (10) die Erhöhungen (4, 7, 8) bildet, und dass die Einlegsohle (1) eine obere dritte Deckschicht (11) aufweist, die über der zweite mittleren Schicht (10) angeordnet ist.

7. Einlegesohle (1) nach Anspruch 6, **dadurch gekennzeichnet, dass** die erste untere Schicht (9) aus kompakt TPU, insbesondere Memofoam mit besonderen viskoelastischen Eigenschaften, gefertigt ist.

8. Einlegesohle (1) nach Anspruch 7, **dadurch gekennzeichnet, dass** das Material der ersten unteren Schicht (9) ein viskoelastisches Verhalten aufweist, wonach nach Kompression und Entlastung das Material ca. 1 bis 4 Minuten, insbesondere 3 Minuten benötigt, um seine Ausgangsform wieder zu erreichen.

9. Einlegesohle (1) nach einem der Ansprüche 6 bis 8, **dadurch gekennzeichnet, dass** die zweite mittlere Schicht (10) aus LTP, leicht TPU, Thermopolyuretan oder Gelkork, insbesondere mit einer Shore-Härte von 45A, gefertigt ist.

10. Schuh für eine Einlegesohle (1) nach einem der vorhergehenden Ansprüche, **dadurch gekennzeichnet, dass** der Schuh (S_{S}) eine Sohle (S_{S}) hat, die einen sich über mindestens 80-100% der Länge der Sohle erstrekkenden Träger (T) hat, der im vorderen und hinteren Bereich der Sohle (S_{S}) als Strebe (T_{ST}) ausgebildet ist, deren Breite ca. 2-25% der Sohlenbreite beträgt, wobei der Träger (T) ein Mittelteil (T_{M}) hat, der im Bereich der Fußmitte angeordnet ist, und dessen Breite sich über 80-100% der Sohlenbreite erstreckt, wobei der Träger (T) von einem weicheren Material (M_{W}) umgeben ist, welches den Rest der Sohle (S_{S}) bildet.

11. Schuh nach Anspruch 10, **dadurch gekennzeichnet, dass** der Träger (T) aus einem Material mit der Shore - Härte von 65-85A, insbesondere 75A, ist, und das den Träger umgebende Material eine Shore - Härte von 55 bis 62A, insbesondere 60A, hat.

12. Schuh nach Anspruch 10 oder 11, **dadurch gekennzeichnet, dass** oberhalb des Trägers (T) und des weicheren Materials (M_{W}) ein Dämpfungskeil (D) im Fersen- und Gelenkbereich angeordnet, insbesondere aufgeklebt, ist.

13. Schuh nach Anspruch 12, **dadurch gekennzeichnet, dass** der Dämpfungskeil (D) aus Ethylenvinylacetat mit insbesondere niedriger Shore-Härte 40 - 45A gefertigt ist.
